# EUROPÄISCHE PATENTSCHRIFT

(11) **EP 0 834 363 B1**
(45) Veröffentlichungstag und Bekanntmachung des Hinweises auf die Patenterteilung: **25.07.2001**
(21) Anmeldenummer: 97116323.3
(22) Anmeldetag: 19.09.1997
(51) Int. Cl.: B22D 11/04

(54) **Stranggiessanlage zur Herstellung eines Vielkant- oder Profil-Formats**
Continuous casting plant for producing a polygonal or profiled section
Machine de coulée continue pour fabriquer une section polygonal ou profilée

(30) Priorität: 25.09.1996 DE 19639299
(43) Veröffentlichungstag der Anmeldung: 08.04.1998
(73) Patentinhaber: SMS Demag AG, 40237 Düsseldorf (DE)
(72) Erfinder: Pleschiutschnigg, Fritz-Peter, Prof. Dr., 47269 Duisburg (DE)
(74) Vertreter: Valentin, Ekkehard, Dipl.-Ing.

(56) Entgegenhaltungen:
- EP-A- 0 149 734
- WO-A-95/20443
- MANFRED HAISSIG: "Horizontal continuous casting: A technology for the furture" IRON AND STEEL ENGINEER,Juni 1984, Seiten 65-71, XP002083884

## Beschreibung

Die Erfindung betrifft eine Stranggießanlage mit Gießkokille zur Herstellung von für das Walzen von Langprodukten, inbesondere von Draht, Profilstahl, Stabstahl, Schienen oder dergleichen geeigneten Strängen.

Beim Gießen von Strängen, die für das Walzen von Langprodukten wie z. B. Draht, Profil, Stabstahl und Schienen benötigt werden, werden im wesentlichen Quadratknüppel und Vorblöcke gegossen. Die Formate der Quadratknüppel bewegen sich in dem Abmessungsbereich zwischen 60 - 200 mm mit dem Schwerpunkt von ca. 100 mm, und die der Vorblöcke weisen Abmessungen von beispielsweise 250 x 320 mm auf.

Die Knüppel-Stranggießanlagen gießen meistens mit einem offenen Gießstrahl zwischen Verteiler und Kokille und mit Öl als Schmiermittel. Die Vorblock-Stranggießanlagen dagegen gießen mit Tauchrohr und Gießpulver. Bei diesen Stranggießanlagen handelt es sich vorwiegend um Bogenstranggießanlagen mit vertikal angeordneter Kokille, die wiederum aufzuteilen sind in Senkrecht-, Senkrechtabbiege- und Kreisbogenanlagen.

Weiterhin werden auch Blöcke zu einem bestimmten, aber kleinen Anteil auch auf Horizontalstranggießanlagen gegossen. Bei den hier gegossenen Strängen handelt es sich vorwiegend um Sonderstahlgüten, die im Gußzustand nur geringe Biegebeanspruchung aufnehmen können.

Die beschriebenen Stranggießanlagen werden je nach Abmessung mit einer maximalen betrieblich realistischen Gießgeschwindigkeit von ca. 1,5 - 3,0 m/min betrieben.

Im Gegensatz zu den Knüppel- und Vorblock-Stranggießanlagen weisen Rundknüppel-Stranggießanlagen - bedingt durch das Rundformat in der Kokille und hier besonders im Bereich des Gießspiegels - höhere Gießgeschwindigkeiten von 2 - 4 m/min auf. Rundknüppel-Stranggießanlagen führen, neben der Möglichkeit einer verbesserten gleichförmigen Schlackenschmierung und damit gleichförmigeren und verringerten Wärmeabfuhr bei Einsatz eines Tauchrohres mit Gießpulver außerdem zu einer Verbesserung der Strangoberfläche und der Stranginnenqualität. Allerdings kommen Rundknüppel bisher nahezu ausschließlich in Nahtlosrohrwerken und nicht in Walzwerken zur Erzeugung von Draht-, Stab- oder Profilstahl zum Einsatz. Gründe hierfür sind die besseren Lager- und Transportmöglichkeiten von Quadratknüppeln bzw. Rechteckformaten in den dem Walzwerk vorgeschalteten Öfen wie Stoßöfen und Hubbalkenöfen. Dies gilt besonders für bereits existierende Mini Mills oder auch integrierte Hüttenwerke, die sehr häufig zwischen der Stranggießanlage und dem Walzwerk einen Stoßofen betreiben, der über ein Zwischenlager versorgt wird.

Eine mögliche Lösung mit dem Ziel, die Vorteile einer Rundstranggießkokille und eines Quadratknüppels zu kumulieren, ist in den Patentschriften DE 4139242 und WO 93/04802 beschrieben. Diese Erfindungen haben außerdem das Ziel, die Innenqualität des Stranges durch die Querschnittsreduktion während der Erstarrung unterhalb der Kokille im Bereich der Strangführung zu verbessern. Hier wird unterhalb der Oval- oder Rundstranggießkokille der Strang durch Gerüste auf ein Polygonal- oder ein Knüppelformat eingeformt. Hierzu werden drei Gerüste benötigt, die - bedingt durch Strangdurchbrüche - besonders unterhalb der Kokille sehr gefährdet sind und sowohl die Betriebskosten als auch die Investitionskosten der Stranggießanlage erhöhen. Außerdem ist zu bemerken, daß unterhalb der Kokille mit steigendem Abstand die Strangschale dicker und kälter wird und damit schwerer einzuformen ist.

Eine weitere Lösung für eine Stranggießkokille zur Erzeugung von Strängen in Brammen-, Dünnbrammen-, Vorblock- und Knüppelformat ist aus der PCT-Anmeldung WO 95/20443 der Fachwelt bekanntgeworden, wobei der Strang bei Beginn seiner Erstarrung in der Kokille ein Rundformat oder Ovalformat äufweist und dieses Rund- oder Ovalformat kontinuierlich vom Kokilleneintritt bis zum Kokillenaustritt auf ein Vierkant eingeformt wird. Bei einem Ovalformat des Kokilleneintritts soll das Vierkant eine Rechteckform aufweisen. Bei einem Rundformat des Kokilleneintritts soll der eingeformte Strang am Austritt ein gleichseitiges Quadrat aufweisen. Für Vorblockformate mit unterschiedlichen Abmessungen bzw. für - Knüppelformate mit unterschiedlichen Abmessungen müssen jeweils neue Kokillen bereitgestellt werden, was zu einer teuren Kokillenwirtschaft mit aufwendiger Lagerhaltung führt.

Aufgabe der Erfindung ist es, eine Lösung zu suchen, die sowohl die Vorteile einer Rundkokille als auch die Vorteile eines Quadratknüppels bei minimalem Einsatz von zusätzlichen Vorrichtungen wie z. B. Einformgerüsten in der Strangführung aufweist.

Eine unerwartete Lösung für die oben beschriebene Aufgabe stellen die im Vorrichtungsanspruch 1 beschriebenen Merkmale dar. Die Unteransprüche 2 bis 8 enthalten zweckmäßige Ausgestaltungen der Erfindung bezüglich der Vorrichtung.

Die Stranggießanlage zeichnet sich konstruktiv nach Anspruch 1 dadurch aus, daß deren Stranggießkokille mit einem Rundkokillenformat oder auch Ovalkokillenformat in der oberen Kokillenhälfte versehen ist und einen Einformungsbereich etwa beginnend in der Mitte der Kokille aufweist, der über die untere Kokillenhälfte bis spätestens zum Kokillenausgang ein Vielkantformat oder Profilformat etwa gleichen Umfangs wie das Ausgangs-Rundkokillenformat hat und daß die Kokille im Bereich der zweiten Kokillenhälfte aus voneinander unabhängigen Segmenten zwecks Einformung des Stranges besteht, wobei die Segmente der Gießkokille positions- und kraftgeregelt sind.

Beigefügte Zeichnungen dienen zur Veranschaulichung der Erfindung mit der folgenden beispielhaften Beschreibung. Es zeigen:
- Figur 1:: Eine Darstellung der Stranggießanlage mit der erfindungsgemäßen Kokille und Vertikalanordnung beispielsweise in einer Bogenstranggießanlage.
- Figur 2:: Eine Darstellung von Horizontalstranggießanlagen mit einem oszillierenden Strang (Figur 2 A) bzw. mit einer oszillierenden Kokille (Figur 2 B).

Die in Figur 1 dargestellte Stranggießbogenanlage enthält die erfindungsgemäße oszillierende Kokille (1), die mit flüssigem Stahl aus einem Verteiler (2) versorgt wird. Der Stahl kann entweder frei fallend aus dem Verteiler (2) (Fig. 1A) oder mit Hilfe eines Tauchrohrs (3) unter Verwendung von Gießpulver (4) (Fig. 1B) in die Kokille (1) geleitet werden.

Die erfindungsgemäße Kokille (1) zeigt daß sie in der ersten Hälfte (5) von der Oberkante (5.1) bis max. zu Kokillenmitte (5.2) ein rundes bzw. ovales Format (6) von z. B. 127 mm aufweist und in der zweiten Hälfte (7) bis zum Kokillenaustritt (7.1) den Strang auf ein umfanggleiches Vielkantformat (8) oder umfanggleiches Profil (8.1) einformt.

So kann beispielsweise das 127 mm Rundformat (6) zu einem 100 mm Quadratknüppel (9), der den gleichen Umfang von 400 mm aufweist wie das 127 mm Rundformat, eingeformt werden.

Außerdem kann der Quadratknüppel leicht konvexe Flächen und/oder abgerundete Ecken (9.1) aufweisen. Auch kann das Rundformat in der Kokille zu einem Vielkant (10) wie z. B. einem Oktaeder gleichen Umfangs umgeformt werden.

Das Einformen des Stranges von einem Rund (6) auf ein Vielkant (8) oder Profil (8.1) innerhalb der Stranggießkokille ist leicht möglich, da der Strang mit seiner heißen Strangschale und dem flüssigen Kern sehr duktiel ist, einen geringen Umformwiderstand aufweist und sich gut an die Kokillenform anschmiegt.

Das so eingeformte Knüppelformat kommt dann auf der herkömmlichen Stranggießanlage (11) zur Durcherstarrung (11.1) und wird dem Walzwerk (13) mit vorgeschaltetem Ofen (12) zugeführt. Der Ofen (12) kann bei einer günstigen Anordnung der Stranggießanlage und bei einer günstigen Wahl des Strangquerschnittes zur Strangoberfläche ein reiner Temperaturausgleichsofen sein, der dem Strang keine Energie zuführen muß.

Die Stranggießanlage kann sowohl eine Knüppelanlage als auch eine Vorblockanlage sein. Eine typische Vorblockanlage gießt z. B. einen Strang mit dem Rechteckformat 320 x 250 mm, der beispielsweise für die Schienenerzeugung verwendet wird. Das entsprechende Rundformat im Gießspiegel der Kokille würde erfindungsgemäß einen Durchmesser von 363 mm aufweisen und würde in der Kokille zu dem umfanggleichen Vorblock (14) von 320 x 350 mm eingeformt. Würde man dagegen ein Profil (8.1) für die Schienenerzeugung in der Kokille einformen, so kann das umfanggleiche Rundprofil entsprechend der eingesparten Walzgerüste kleiner werden.

Ein solches endabmessungsnaheres Gießprofil (8.1) entspräche z. B. dem achten Zwischenprofil innerhalb einer klassischen Schienenkalibrierung von 18 Walzstichen, womit die Längung des Walzgutes unter Sicherstellung der Schienenqualität von ca. 10 auf 6 reduziert werden kann.

Außerdem besteht der zweite Teil der Kokille, der die Einformung des Stranges vornimmt, aus Kokillensegmenten bestehen. Die Einformung wird dann mit Hilfe von gekühlten Segmentplatten (7.2), die positions- und kraftgeregelt sind, vorgenommen.

Zur Verringerung der Reibung kann zwischen den Kokillenplatten und dem Strang auch ein Gasfilm aufgebaut werden, der ein reibungsarmes Gleiten des Stranges unterstützt und den Verschleiß der Kokillenplatten mindert. Diese Kokillensegmente (7.2) können vorzugsweise aus Kupfer, aber auch aus Gußstahl sein.

Figur 2 zeigt, daß die erfindungsgemäße Kokille ebenfalls bei Horizontalstranggießanlagen zum Einsatz gelangen kann. Entweder kann der Strang (15) (Figur 2 A) mit Hilfe der Ausziehmaschine (16) mit Hydraulik-Klemmbackenantrieb oder Elektrorollenantrieb aus der Kokille (1), die mit dem Verteiler (17) fest verbunden ist, herausgefördert werden, oder der Strang (15) wird (Figur 2 B)mit Hilfe der Ausziehmaschine (18) mit Elektro-Rollenantrieb gleichförmig aus der oszillierenden Kokille (1) mit angeflanschtem Verteiler (19) herausgefördert.

Vorteil der Erfindung ist, daß die Gießgeschwindigkeit bis zu max. 10 m/min und damit die Produktivität der Stranggießanlage stark angehoben werden kann. Die Erfindung führt gleichzeitig zu einer minimalen Zusatzinvestition und in erster Näherung unveränderten Betriebskosten gegenüber einer herkömmlichen Stranggießanlage mit Rechteck-Strangformaten.

Weiterhin ermöglicht die Erfindung den einfachen Umbau von bereits bestehenden Stranggießanlagen mit dem Ziel, die Strangqualität sowohl innen als auch auf der Oberfläche zu verbessern.

Somit kann zusammenfassend gesagt werden, daß die Erfindung sowohl für den Umbau von bestehenden Stranggießanlagen als auch für Neuanlagen von technischem und wirtschaftlichem Interesse ist.

### Bezugszeichenliste

- (1): Kokille
- (2): Verteiler
- (3): Tauchrohr
- (4): Gießpulver
- (5): erste Kokillenhälfte von Oberkante der Kokille bis etwa Kokillenmitte
- (5.1): Oberkante der Kokille
- (5.2): Mitte der Kokille
- (6): Rundstrang-Format (rund/oval)
- (7): zweite Kokillenhälfte von etwa Kokillenmitte bis Kokillenaustritt
- (7.1): Kokillenausgang
- (7.2): Kokillensegmente, positions- und kraftgeregelt
- (8): Vielkant-Knüppelstrangformat
- (8.1): Profil-Strangformat
- (9): Quadrat-Knüppelstrangformat
- (9.1): Quadrat-Knüppelstrangformat mit konvexen Flächen und/oder abgerundeten Ecken
- (10): Oktaederstrang-Format
- (11): kontinuierliche Knüppel- oder Vorblockstranggießanlage
- (11.1): Durcherstarrung, Sumpfspitze
- (12): Ofen
- (13): Walzwerk
- (14): Vorblockformat, z. B. 320 x 250 mm
- (15): Strang
- (16): Ausziehmaschine mit Hydraulik-Klemmbackenantrieb oder Elektro-Rollenantrieb für die Strangoszillation und die Strangförderung bei Horizontalstranggießanlagen
- (17): Verteiler fest verbunden mit der nicht oszillierenden Kokille (1)
- (18): Ausziehmaschine mit Elektro-Rollenantrieb für Strangförderung bei Horizontal-stranggießanlagen
- (19): Verteiler fest verbunden mit der oszillierenden Kokille (1)

## Patentansprüche

1. Stranggießanlage mit Gießkokille zur Herstellung von für das Walzen von Langprodukten, insbesondere von Draht, Profilstahl, Stabstahl, Schienen oder dergleichen geeigneten Strängen, wobei die Gießkokille (1) mit einem Rundkokillenformat oder auch Ovalkokillenformat (6) am oberen Kokilleneintritt versehen ist,
**dadurch gekennzeichnet,**
daß der Einformungsbereich der Kokille (6) etwa in der Mitte der Kokille (5.2) beginnt und über die untere Kokillenhälfte (7) bis spätestens zum Kokillenausgang (7.1) ein Vielkantformat (8) oder Profilformat (8.1) etwa gleichen Umfangs wie das Ausgangs-Rundkokillenformat bzw. OvalKokillenformat (6) aufweist und daß die Kokille (1) im Bereich der zweiten Kokillenhälfte (7) aus von einander unabhängigen Segmenten (7.2) zwecks Einformung des Stranges besteht, wobei die Segmente (7.2) der Gießkokille (1) positions- und kraftgeregelt sind.

2. Stranggießanlage mit Gießkokille nach Anspruch 1,
**dadurch gekennzeichnet,**
daß die Gießkokille (1) maximal bis in die Kokillenmitte den Rundquerschnitt/Ovalquerschnitt aufweist.

3. Stranggießanlage mit Gießkokille nach Anspruch 1,
**dadurch gekennzeichnet,**
daß die Gießkokille an ihrem Ausgang (7.1) ein Quadratknüppel- (9) ein konvexes Quadratknüppel (9.1), ein Oktaeder- (10), ein Vorblock- (14) oder auch ein Profil-Strangformat (8.1) aufweist.

4. Stranggießanlage mit Gießkokille nach mindestens
einem der Ansprüche 1 bis 3,
**dadurch gekennzeichnet,**
daß zwischen den Segmenten (7.2) der Gießkokille (1) und dem Strang eine Einrichtung zum Aufbau eines Gasfilms vorgesehen ist.

5. Stranggießanlage mit Gießkokille nach mindestens
einem der Ansprüche 1 bis 4,
**dadurch gekennzeichnet,**
daß die Segmente (7.2) aus Kupfer, aus einer Kupferlegierung, oder auch aus Gußstahl bestehen.

6. Stranggießanlage mit Gießkokille nach mindestens
einem der Ansprüche 1 bis 5,
**dadurch gekennzeichnet,**
daß die Kokille (1) vertikal und oszillierend angeordnet ist und den Kopf einer Senkrecht-, Senkrechtabbiege- oder Bogen-Stranggießanlage (11) für das Gießen von Knüppeln, Vorblöcken oder Profilen darstellt.

7. Stranggießanlage mit Gießkokille nach mindestens
einem der Ansprüche 1 bis 5,
**dadurch gekennzeichnet,**
daß die Gießkokille (1) horizontal angeordnet und mit dem Verteiler (17) fest verbunden ist und dem Strang (15) zwecks Ausförderung eine Oszillationseinrichtung zugeordnet ist.

8. Stranggießanlage mit Gießkokille nach mindestens
einem der Ansprüche 1 bis 5,
**dadurch gekennzeichnet,**
daß die Gießkokille (1) horizontal angeordnet und mit dem Verteiler (19) fest verbunden ist und Kokille und Verteiler einer Oszillationseinrichtung zugeordnet sind.

## Claims

1. Continuous casting plant with a casting chill mould for producing strips suitable for the rolling of elongate products, especially wire, steel profiles, steel rod, rails or the like, wherein the chill mould (1) is provided with a round chill mould formal or even oval chill mould format (6) at the upper chill mould inlet, characterised in that the shaping region of the chill mould (6) begins approximately in the middle of the chill mould (5.2) and has over the lower chill mould half (7) to at the latest the chill mould outlet (7.1) a polygonal format (8) or profiled format (8.1) of approximately the same circumference as the outlet round chill mould format or oval chill mould format (6) and that the chill mould (1) in the region of the second chill mould half (7) consists of mutually independent segments (7.2) for the purpose of shaping the strip, wherein the segments (7.2) of the casting chill mould (1) are regulated with respect to position and force.

2. Continuous casting plant with a casting chill mould according to claim 1, characterised in that the casting chill mould (1) has the round cross-section or oval cross-section at most up to the middle of the chill mould.

3. Continuous casting plant with a casting chill mould according to claim 1, characterised in that the casting chill mould (1) has at its outlet (7.1) a square billet format (9), a convex square billet format (9.1), an octahedron format (10), a bloom format (14) or also a profiled strip format (8.1).

4. Continuous casting plant with a casting chill mould according to at least one of claims 1 to 3, characterised in that a device for forming a gas film is provided between the segments (7.2) of the casting chill mould (1) and the strip.

5. Continuous casting plant with a casting chill mould according to at least one of claims 1 to 4, characterised in that the segments (7.2) consist of copper, a copper alloy or even cast steel.

6. Continuous casting plant with a casting chill mould according to at least one of claims 1 to 5, characterised in that the chill mould (1) is arranged to be vertical and oscillating and represents the head of a vertical, vertical-bent or curved continuous casting plant (11) for the casting of billets or blooms.

7. Continuous casting plant with a casting chill mould according to at least one of claims 1 to 5, characterised in that the chill mould (1) is arranged to be horizontal and is fixedly connected with the spreader (17) and an oscillating device is associated with the strip (15) for the purpose of conveying out.

8. Continuous casting plant with a casting chill mould according to at least one of claims 1 to 5, characterised in that the chill mould (1) is arranged to be horizontal and is fixedly connected with the spreader (19) and chill mould and spreader are associated with an oscillating device.

## Revendications

1. Installation de coulée continue avec une coquille de coulée pour la fabrication de barres appropriées pour le laminage de produits longitudinaux, en particulier de fil, d'acier profilé, d'acier marchand, de rails ou analogues, la coquille de coulée (1) étant pourvue d'un format de coquille rond ou d'un format de coquille ovale (6) à l'entrée supérieure de la coquille, caractérisée en ce que la zone de moulage de la coquille (6) commence environ au milieu de la coquille (5.2) et présente, sur la moitié (7) inférieure de la coquille jusqu'au plus tard la sortie (7.1) de la coquille un format polygonal (8) ou un format profilé (8.1) présentant environ le même périmètre que le format de coquille rond ou ovale (6) de sortie et en ce que la coquille (1) est constituée, dans la zone de la deuxième moitié (7) de coquille, de segments (7.2) indépendants les uns des autres pour le moulage de la barre, les segments (7.2) de la coquille (1) de coulée étant réglés en position et en force.

2. Installation de coulée continue avec une coquille de coulée selon la revendication 1, caractérisée en ce que la coquille de coulée (1) présente la section ronde ou ovale au maximum jusqu'au milieu de la coquille.

3. Installation de coulée continue avec une coquille de coulée selon la revendication 1, caractérisée en ce que la coquille de coulée présente au niveau de sa sortie (7.1) un format de billette carrée (9), un format de billette carrée convexe (9.1), un format de billette octaédrique (10), un format d'ébauche (14) ou également un format de profilé (8.1).

4. Installation de coulée continue avec une coquille de coulée selon au moins l'une quelconque des revendications 1 à 3, caractérisée en ce qu'on a prévu un dispositif pour l'élaboration d'un film de gaz entre les segments (7.2) de la coquille de coulée (1) et la barre.

5. Installation de coulée continue avec une coquille de coulée selon au moins l'une quelconque des revendications 1 à 4, caractérisée en ce que les segments (7.2) sont constitués de cuivre, d'un alliage de cuivre ou également d'acier coulé.

6. Installation de coulée continue avec une coquille de coulée selon au moins l'une quelconque des revendications 1 à 5, caractérisée en ce que la coquille de coulée (1) est disposée verticalement et de manière oscillante et que la tête représente une installation de coulée continue (11) verticale, verticale avec un coude ou en forme d'arc pour la coulée de billettes, d'ébauches ou de profilés.

7. Installation de coulée continue avec une coquille de coulée selon au moins l'une quelconque des revendications 1 à 5, caractérisée en ce que la coquille de coulée (1) est disposée horizontalement et est reliée de manière fixe avec le répartiteur (17) et que la barre (15) est associée à un dispositif oscillant à des fins d'évacuation.

8. Installation de coulée continue avec une coquille de coulée selon au moins l'une quelconque des revendications 1 à 5, caractérisée en ce que la coquille de coulée (1) est disposée horizontalement et est reliée de manière fixe avec le répartiteur (19) et qu'un dispositif oscillant est associé à la coquille et au répartiteur.
